# EUROPÄISCHE PATENTSCHRIFT

(11) **EP 1 329 630 B1**
(45) Veröffentlichungstag und Bekanntmachung des Hinweises auf die Patenterteilung: **02.04.2008**
(21) Anmeldenummer: 02027416.3
(22) Anmeldetag: 09.12.2002
(51) Int. Cl.: F02P 19/02, F02P 17/12, F23Q 7/00, F02D 41/14

(54) **Glüh- und Ionenstrommessvorrichtung für einen Dieselmotor**
Glow and ion current measuring device for a Diesel engine
Dispositif de préchauffage et de mesure de courant ionique pour un moteur Diesel

(30) Priorität: 18.12.2001 DE 10162253
(43) Veröffentlichungstag der Anmeldung: 23.07.2003
(73) Patentinhaber: Beru AG, 71636 Ludwigsburg (DE); Daimler AG, 70327 Stuttgart (DE)
(72) Erfinder: Schmitz, Heinz-Georg, 71636 Ludwigsburg (DE); Herweg, Rüdiger, 70546 Stuttgart (DE); Kessler, Michael, 70546 Stuttgart (DE)
(74) Vertreter: Kilian, Helmut

(56) Entgegenhaltungen:
- EP-A- 0 809 021
- EP-A- 1 136 697

## Beschreibung

Die Erfindung betrifft eine Glüh- und Ionenstrommeßvorrichtung für einen Dieselmotor mit einer für jeden oder einzelne Zylinder des Dieselmotors jeweils vorgesehenen Glüh- und Ionenstrommeßkerze, an der im Glühbetrieb eine Glühspannung und im Meßbetrieb eine Meßspannung liegt, die niedriger als die Glühspannung ist.

Der Glühbetrieb einer Glühkerze dient bei einem Dieselmotor dazu, die Zündung beispielsweise beim Kaltstart oder durch Zwischenglühen zu unterstützen. Durch das Messen des Ionenstromes ist darüber hinaus eine Ermittlung der Verbrennungsverhältnisse in den Zylindern des Dieselmotors möglich.

Bei einem Kaltstart eines Dieselmotors werden zur Verbesserung des Startverhaltens des Motors die Glühkerzen insbesondere so bestromt, daß sie mit einer Temperatur von mehr als 800°C die Zündung unterstützen. Parallel dazu wird dann der Ionenstrom gemessen, der im Kaltstart z. B. Informationen über Zündaussetzer oder Zündverzögerungen liefert.

Glüh- und Ionenstrommeßkerzen, die diese Funktionen erfüllen, sind aus der EP 0 894 976 A2, der EP 0 834 652 A1, der DE 197 38 915 A1 sowie der DE 197 37 396 A1 bekannt.

Bei den bekannten Glüh- und Ionenstrommeßkerzen wird für die Ionenstrommessung die an der Glühkerze liegende Glühspannung abgenommen und die Meßspannung angelegt, die nicht zu einem Stromfluß durch das Heizelement führt, so daß die Glühfunktion unterbrochen wird, was zur Folge hat, daß sich die Glühkerze für die Zeit der Ionenstrommessung abkühlt. Das heißt, daß bei den bekannten Glüh- und Ionenstrommeßkerzen die jeweils eine Funktion, nämlich die Glühoder die Meßfunktion, durch die jeweils andere Funktion beeinträchtigt ist.

Die der Erfindung zugrunde liegende Aufgabe besteht daher darin, eine Glüh- und Ionenstrommeßvorrichtung der eingangs genannten Art zu schaffen, bei der sich die Glühund die Meßfunktionen gegenseitig nicht beeinträchtigen.

Diese Aufgabe wird gemäß der Erfindung durch die Ausbildung gelöst, die im Patentanspruch 1 angegeben ist.

Im folgenden werden anhand der zugehörigen Zeichnung besonders bevorzugte Ausführungsbeispiele der Erfindung näher beschrieben. Es zeigen
Figur 1 die Abfolge der Glüh- und lonenstrommeßvorgänge bei einem ersten Ausführungsbeispiel und
Figur 2 die Abfolge der Glüh- und Ionenstrommeßvorgänge bei einem zweiten Ausführungsbeispiel.

Wenn in üblicher Weise das Glühen einer Glüh- und Ionenstrommeßkerze für eine bestimmte Zeit unterbrochen wird, um in dieser Zeit den Ionenstrom messen zu können, nimmt die an der Glüh- und Ionenstrommeßkerze liegende Effektivspannung ab. Wenn beispielsweise bei einem Motor, der nach dem Viertaktverfahren arbeitet, über ein Fenster von 120° des Kurbelwellenwinkels in jedem Arbeitstakt der Ionenstrom gemessen wird, reduziert sich bei einem Viertaktmotor die effektive Spannung um 8,7 % und damit die Glühleistung um 16,7 %. Die Glühkerze kommt dadurch im ausgeregelten Zustand auf eine geringere Temperatur so daß sie ihre Aufgabe als Zündungsunterstützung nur unzureichend erfüllen kann. Bei einem Zweitaktmotor wirkt sich das aufgrund der doppelt so häufigen Arbeitstakte noch deutlicher aus.

Eine erfindungsgemäße Ausbildung, diesem Problem zu begegnen besteht darin, die Auslegung der Glüh- und Ionenstrommeßkerze so zu verändern, daß mit der geringeren zur Verfügung stehenden Effektivspannung die notwendigen Temperaturen erreicht werden. Dabei werden gemäß Figur 1 die Glüh- und Ionenstrommeßkerzen mit einem geeigneten Steuergerät so angesteuert, daß bei einer mit dem Verbrennungsvorgang synchronisierten getakteten Glühung für die Zeitdauer des erwarteten Ionenstromsignals beispielsweise ab Beginn der ersten Einspritzung über 120° des Kurbelwellenwinkels, was bei einer Motordrehzahl von 1000 Umdrehungen pro Minute einer Zeit von 20 ms entspricht, das Glühen unterbrochen wird und die Meßspannung für die Ionenstrommessung angelegt wird. Die Synchronisierung der Schaltvorgänge mit den Motorund Antriebstakten kann durch eine Kommunikation mit dem Motorsteuergerät oder durch eine geeignete separate Steuerung sichergestellt werden. Dabei muß nicht jeder Arbeitstakt ausgefenstert werden, die Messung kann ohne weiteres auch nur für den zweiten, dritten und vierten Arbeitstakt erfolgen. Die Glüh- und Ionenstrommeßkerze wird dann dementsprechend angepaßt.

Ist es für die Ansteuerung einfacher oder günstiger, jeden oberen Totpunkt und nicht nur diejenigen mit erwarteter Zündung (jeder zweite bei Viertaktmotoren) auszufenstern, ist das analog mit einer noch niedrigeren Nominalspannung der Glühkerzen durchführbar.

Das heißt im einzelnen, daß gemäß Figur 1 bei einer Kurbelwellenwinkelstellung von -20° mit der Ionenstrommeßung im Zylinder 1 begonnen wird und sich daran bei einem Kurbelwellenwinkel von 100° das Glühen im Zylinder 1 anschließt. Mit 3 und 4 sowie 5 und 6 und 7 und 8 sind die Meß- und Glühvorgänge für die Zylinder 2, 3 und 4 jeweils bezeichnet.

Der Kurbelwellenwinkel von 700° entspricht dem Kurbelwellenwinkel von -20°, so daß sich die in Figur 1 dargestellten Vorgänge periodisch wiederholen.

Durch die Synchronisierung der getakteten Glühung mit dem Verbrennungsvorgang im Brennraum und insbesondere dadurch, daß der Beginn der Ionenstrommeßphase mit dem zu erwartenden Zeitpunkt der Zündung bzw. des Verbrennungsvorgangs zusammenfällt, kommt es zu keiner Funktionseinbuße der Glüh- und Ionenstrommeßkerze. In dieser Weise ist es möglich, die Ionenstrommeßspannung an der Glühkerze zum Zeitpunkt eines zu erwartenden Ionenstromsignals während des Verbrennungsvorgangs anzulegen und die verbleibende Zeit für die Bestromung der Glüh- und Ionenstrommeßkerze zu nutzen, so daß durch die Ionenstrommessung kein Nachteil hinsichtlich der Temperatur der Glüh- und Ionenstrommeßkerze auftritt.

Bei dem zweiten in Figur 2 dargestellten Ausführungsbeispiel der erfindungsgemäßen Glüh- und Ionenstrommeßvorrichtung ist eine Glühsteuervorrichtung vorgesehen, die die zur Verfügung stehende Bordnetzspannung periodisch ein- und ausschaltet, d. h. die Glüh- und Ionenstrommeßspannungen in Form von Spannungsimpulsen zeitlich taktet, die sich über einen Teil des Kurbelwellenwinkels erstrecken. Damit auch bei einer derartigen Taktung der Glühspannung die für den Betrieb des Dieselmotors notwendigen Temperaturen erreicht werden, ist die Glüh- und Ionenstrommeßkerze so ausgelegt, daß ihre nominelle Spannung, bei der sie die erforderlichen Temperaturen erreicht, nur einen Bruchteil der zur Verfügung stehenden Netzspannung beträgt. Bei Bordnetzsystemen mit 14 Volt liegt diese nominelle Spannung bei etwa 4 bis 9 Volt.

Die Glüh- und Ionenstrommeßkerzen werden in dieser Weise mit einer Effektivspannung versorgt, die der für das Erreichen der notwendigen Temperatur erforderlichen Spannung entspricht.

Die Taktung durch die Glühsteuervorrichtung wird mit den Zündzeitpunkten der einzelnen Zylinder so synchronisiert, daß die Pause in der Bestromung für den Glühbetrieb etwa mit dem erwarteten Zeitpunkt der Zündung bzw. der Verbrennung beginnt, an dem der Ionenstrom auftreten kann. In dieser Zeit liegt die Meßspannung an der Glüh- und Ionenstrommeßkerze, die wesentlich niedriger als die Glühspannung ist, so daß während dieser Zeit die Glüh- und Ionenstrommeßkerze als Elektrode bzw. Sensor zum Messen des Ionenstromes arbeitet.

Die Taktung erfolgt vorzugsweise derart, daß die Bestromung der einzelnen Glüh- und Ionenstrommeßkerzen für die Zylinder so erfolgt, daß sie analog der Zündung der Zylinder nacheinander eingeschaltet wird, wodurch die Strombelastung des Bordnetzes vergleichmäßigt wird.

Wie es in Figur 2 dargestellt ist, kann das beispielsweise dadurch erfolgen, daß die Glüh- und Ionenstrommeßkerzen bis zu einem Zeitpunkt unmittelbar vor der Ionenstrommessung mit der Glühspannung versorgt werden und sich daran direkt das Anlegen der Meßspannung anschließt. Das hat den Vorteil, daß die Glüh- und Ionenstrommeßkerze genau zur Zündung die höchstmögliche Temperatur erreicht, wenn der Zündzeitpunkt der Beginn der Ionenstrommeßzeit ist. Ein dabei eventuell vorhandener Zeitverzug, der zwischen dem Ende der Bestromung der Glüh- und Ionenstrommeßkerze für den Glühbetrieb und dem tatsächlichen Erreichen der maximalen Temperatur besteht, kann berechnet und über eine entsprechend vorgezogene Bestromung der Glüh- und Ionenstrommeßkerze kompensiert werden. Das kann auch auf zwei oder mehrere Perioden innerhalb der vier bzw. zwei Takte des Motors aufgeteilt werden, was zu gleichmäßigeren Temperaturen, besonders bei niedrigeren Drehzahlen mit entsprechend langen Zeitspannen zwischen den einzelnen Zündungen führt.

Wie es in Figur 2 weiterhin dargestellt ist, wird bei der Spannungstaktung ein Überlappen der jeweiligen Glühoder Meßspannungen, die an den einzelnen Glüh- und Ionenstrommeßkerzen der Zylinder liegen, vermieden. Das ergibt sich aus den dargestellten Glühspannungsimpulsen 10, 12, 14, 16,' die an den einzelnen Glüh- und Ionenstrommeßkerzen der Zylinder liegen, sowie aus den Meßspannungsimpulsen 9, 11, 13, 15, die entsprechend an den Glüh- und Ionenstrommeßkerzen der einzelnen Zylinder liegen. Die Taktung erfolgt allerdings derart, daß sich die Glühspannungsimpulse und die Meßspannungsimpulse der Glüh- und Ionenstrommeßkerzen von zwei verschiedenen Zylindern, beispielsweise der Glühspannungsimpuls 10 für die Glüh- und Ionenstrommeßkerze des vierten Zylinders mit dem Meßspannungsimpuls 9 für die Glühund Ionenstrommeßkerze des ersten Zylinders überlappen.

Aus der Zeichnung ist weiterhin erkennbar, daß sich die Glühspannungs- und Meßspannungsimpulse, die an den Glühund Ionenstrommeßkerzen der einzelnen Zylinder jeweils liegen in Addition über etwa 280° des Kurbelwellenwinkels erstrecken.

Aufgrund der niedrigen Nominalspannung der Glüh- und Ionenstrommeßkerzen muß nicht über die gesamte Zeit außerhab des Ionenstrommeßfensters geglüht werden, so daß dadurch automatisch eine zeitliche Verteilung der Spannungsbeaufschlagungsperioden der Glüh- und Ionenstrommeßkerzen erreicht wird, die die Bordnetzbelastung und dementsprechend Bordnetzschwankungen möglichst gering hält.

Die Vorteile derartiger Glüh- und Ionenstrommeßvorrichtungen liegen unter anderem in der geringeren Leistungsaufnahme der einzelnen Glüh- und Ionenstrommeßkerzen sowie der Möglichkeit einer besseren Nachführung der Glühspannung an den momentanen Motorbetriebszustand, beispielsweise die Drehzahl, die Einspritzmenge, die Temperatur, die zeitliche Lage des Verbrennungsvorganges usw. Dadurch kann die Temperatur der Glüh- und Ionenstrommeßkerzen besser an die Erfordernisse des Motors angepaßt werden, als es bisher möglich war.

Mit den oben beschriebenen Glüh- und Ionenstrommeßvorrichtungen können Ionenstromsignale bei gleichzeitig voller Funktionsfähigkeit des Glühbetriebes, beispielsweise als Kaltstarthilfe, gemessen werden. Dabei ist eine Betriebsweise möglich, bei der zum erwarteten Zündzeitpunkt die höchstmögliche Temperatur an der Glüh- und Ionenstrommeßkerze zur Verfügung steht.

## Patentansprüche

1. Verfahren zum Betreiben einer Glüh- und Ionenstrommessvorrichtung für einen Dieselmotor mit einer für jeden Zylinder oder für einzelne Zylinder des Dieselmotors jeweils vorgesehenen Glüh- und Ionenstrommesskerze, an die über den vollen Kurbelwellenwinkelbereich im Glühbetrieb eine Glühspannung und im Messbetrieb eine Messspannung gelegt werden, wobei die Glühspannung und die Messspannung jeweils getaktet über einen Kurbelwellenwinkelteilbereich und zu den Verbrennungsvorgängen im Brennraum des Zylinders des Dieselmotors synchronisiert angelegt werden, **dadurch gekennzeichnet, dass** die Taktung der Messspannung und der Glühspannung so erfolgt, dass der Effektivwert der Glühspannung über den vollen Kurbelwellenwinkelbereich derjenigen Nominalspannung entspricht, bei der die Glüh- und Ionenstrommesskerze ihre Solltemperatur erreicht.

2. Verfahren nach Anspruch 1, **dadurch gekennzeichnet, dass** die Glühspannung und die Messspannung an die Glüh- und Ionenstrommesskerze eines Zylinders jeweils über sich aneinander anschlie-ßenende Kurbelwellenwinkelteilbereiche gelegt werden.

3. Verfahren nach Anspruch 1, **dadurch gekennzeichnet, dass** die Glühspannung und die Messspannung an die Glüh- und die Ionenstrommesskerze eines Zylinders in Form eines Glühspannungsimpulses und eines Messspannungsimpulses gelegt werden.

4. Verfahren nach Anspruch 3, **dadurch gekennzeichnet, dass** sich der Glühspannungsimpuls und der Messspannungsimpuls, die an die Glüh- und Ionenstrommesskerze eines Zylinders jeweils gelegt werden, nicht überlappen.

5. Verfahren nach Anspruch 3 oder 4, **dadurch gekennzeichnet, dass** sich der Glühspannungsimpuls und der Messspannungsimpuls, die an die Glüh- und Ionenstrommesskerzen von zwei verschiedenen Zylindern gelegt werden, einander überlappen.

6. Verfahren nach Anspruch 1, **dadurch gekennzeichnet, dass** der Beginn des Messspannungstaktes mit dem Beginn der Zündung bzw. der Verbrennung im Zylinder des Dieselmotors synchronisiert wird.

7. Verfahren nach Anspruch 1, **dadurch gekennzeichnet, dass** die Glühspannung bis kurz vor dem erwarteten Zündzeitpunkt angelegt wird.

## Claims

1. Method for operating a glow and ion current measurement device, for a diesel engine with a respective glow and ion current measurement plug provided for each cylinder or for some individual cylinders, to which plug, over the whole crankshaft angle range, a glow voltage is applied in glow operation and a measurement voltage is applied in measurement operation, the glow voltage and measurement voltage each being clocked over a partial crankshaft angle range and being applied synchronously with the combustion processes in the combustion chamber of the cylinder of the diesel engine, **characterised in that** the clocking of the measurement voltage and glow voltage takes place in such a way that the actual value of the glow voltage over the whole crankshaft angle range corresponds to the nominal voltage at which the glow and ion current measurement plug reaches its set temperature.

2. Method according to claim 1, **characterised in that** the glow voltage and the measurement voltage are applied to the glow and ion current measurement plug of a cylinder, over respective mutually adjacent partial crankshaft angle ranges.

3. Method according to claim 1, **characterised in that** the glow voltage and the measurement voltage are applied to the glow and ion current measurement plug of a cylinder, in the form of a glow voltage pulse and a measurement voltage pulse.

4. Method according to claim 3, **characterised in that** the glow voltage pulse and the measurement voltage pulse which are each applied to the glow and ion current measurement plug of a cylinder do not overlap.

5. Method according to either claim 3 or claim 4, **characterised in that** the glow voltage pulse and the measurement voltage pulse which are applied to the glow and ion measurement plugs of two different cylinders overlap.

6. Method according to claim 1, **characterised in that** the beginning of the measurement voltage clock cycle is synchronised with the beginning of the ignition or combustion in the cylinder of the diesel engine.

7. Method according to claim 1, **characterised in that** the glow voltage is applied until shortly before the expected ignition point.

## Revendications

1. Procédé pour faire fonctionner un dispositif de préchauffage et de mesure de courant ionique pour un moteur diesel, comportant une bougie de préchauffage et de mesure de courant ionique prévue respectivement pour chaque cylindre ou pour des cylindres individuels du moteur diesel, à laquelle sont appliquées, sur toute la plage d'angles de vilebrequin, une tension de préchauffage en mode de préchauffage et une tension de mesure en mode de mesure, la tension de préchauffage et la tension de mesure étant appliquées respectivement en cadence sur une plage partielle d'angles de vilebrequin et en synchronisme avec les processus de combustion dans la chambre de combustion du cylindre du moteur diesel, **caractérisé en ce que** le cadencement de la tension de mesure et de la tension de préchauffage s'effectue de sorte que la valeur efficace de la tension de préchauffage sur toute la plage d'angles de vilebrequin corresponde à celle de la tension nominale, à laquelle la bougie de préchauffage et de mesure de courant ionique atteint sa température théorique.

2. Procédé selon la revendication 1, **caractérisé en ce que** la tension de préchauffage et la tension de mesure sont appliquées à la bougie de préchauffage et de mesure de courant ionique d'un cylindre, respectivement sur des plages partielles d'angles de vilebrequin consécutives l'une à l'autre.

3. Procédé selon la revendication 1, **caractérisé en ce que** la tension de préchauffage et la tension de mesure sur la bougie de préchauffage et de mesure de courant ionique d'un cylindre sont appliquées sous la forme d'une impulsion de tension de préchauffage et d'une impulsion de tension de mesure.

4. Procédé selon la revendication 3, **caractérisé en ce que** l'impulsion de tension de préchauffage et l'impulsion de tension de mesure, qui sont appliquées respectivement à la bougie de préchauffage et de mesure de courant ionique d'un cylindre, ne se chevauchent pas.

5. Procédé selon la revendication 3 ou 4, **caractérisé en ce que** l'impulsion de tension de préchauffage et l'impulsion de tension de mesure, qui sont appliquées aux bougies de préchauffage et de mesure de courant ionique de deux cylindres différents, se chevauchent mutuellement.

6. Procédé selon la revendication 1, **caractérisé en ce que** le début de la cadence de tension de mesure est synchronisé avec le début de l'allumage ou de la combustion dans le cylindre du moteur diesel.

7. Procédé selon la revendication 1, **caractérisé en ce que** la tension de préchauffage est appliquée peu avant le point d'allumage attendu.
